# FASCICULE DE BREVET EUROPEEN

(11) **EP 0 269 491 B1**
(45) Date de publication et mention de la délivrance du brevet: **17.03.1993**
(21) Numéro de dépôt: 87402436.7
(22) Date de dépôt: 28.10.1987
(51) Int. Cl.: H01R 25/00

(54) **Bloc multiprises**
Mehrfacher Steckerblock
Multiple terminal block

(30) Priorité: 31.10.1986 FR 8615200
(43) Date de publication de la demande: 01.06.1988
(73) Titulaire: LEGRAND, F-87045 Limoges Cédex (FR)
(72) Inventeur: Marcou, Jean-Claude, F-72140 Roesse Vasse (FR); Rondeau, Jean-Luc, F-53000 Laval (FR)
(74) Mandataire: CABINET BONNET-THIRION

(56) Documents cités:
- FR-A- 2 285 731
- GB-A- 2 089 587
- US-A- 4 386 813

## Description

La présente invention concerne d'une manière générale les blocs multiprises, c'est-à-dire les blocs comportant, côte à côte, en pratique au fond chacun d'un logement, au moins deux socles de prises de courant, dont chacun comporte lui-même, pour l'engagement des broches d'une fiche de prise de courant, au moins deux alvéoles.

Elle vise plus particulièrement, mais non nécessairement exclusivement, le cas où, un nombre de socles de prise de courant supérieur à deux étant prévu, ces socles de prise de courant sont alignés, et/ou le cas où, outre au moins deux alvéoles, ces socles de prise de courant comportent chacun un élément de mise à la terre, soit qu'il s'agisse d'une broche, soit qu'il s'agisse de contacts latéraux.

L'un des problèmes à résoudre dans la réalisation des blocs multiprises de ce type est d'assurer au moindre prix la desserte des divers alvéoles, et, éventuellement, des divers éléments de mise à la terre, qu'ils comportent.

S'agissant des alvéoles, il est nécessaire, par ailleurs, qu'un tel alvéole présente radialement une certaine capacité de déformation élastique, pour qu'un bon contact électrique soit en toute certitude établi entre lui et la broche qui y est engagée.

Pour ce faire, il a déjà été proposé qu'un tel alvéole soit formé d'au moins une languette élastiquement déformable présentant, au moins localement, pour coopération avec une broche, une conformation en goulotte.

En pratique, une telle languette élastiquement déformable peut avantageusement et économiquement venir d'un seul tenant d'une bande de métal convenablement découpée et pliée, et cette bande de métal peut elle-même être avantageusement et économiquement commune à tous les alvéoles de même phase.

Mais, du côté d'un alvéole opposé à la goulotte que forme pour une broche la languette élastiquement déformable que comporte ainsi un tel alvéole, il reste à assurer un appui convenable à une telle broche.

En pratique, il s'agit, le plus souvent, à ce jour, soit d'un appui flottant, soit d'un appui rigide.

Dans le cas d'un appui flottant, chaque alvéole est formé de deux languettes élastiquement déformables, qui, disposées par exemple symétriquement l'une par rapport à l'autre, présentent, chacune, localement, en regard l'une de l'autre, une configuration en goulotte.

L'un des avantages d'une telle disposition est d'améliorer les conditions de passage de courant entre un alvéole et la broche qui y est engagée, en augmentant les surfaces de contact entre ces deux éléments, ce contact se faisant alors sur deux côtés opposés de la broche.

Mais, elle a pour inconvénient de conduire à un développé important pour l'alvéole, en sorte que, lorsque les deux languettes élastiquement déformables que comporte alors un tel alvéole viennent d'une même bande de métal, cette bande de métal doit présenter une largeur relativement importante et est l'objet de chutes non négligeables lors de sa découpe, au détriment du prix de revient de l'ensemble.

En pratique, compte tenu de la largeur alors nécessaire pour une telle bande de métal, il est le plus souvent mis en oeuvre un feuillard distinct pour la constitution des alvéoles de même phase.

Lorsque l'appui d'une broche dans un alvéole est rigide, cet appui est à ce jour le plus souvent fourni directement par le corps en matière isolante au sein duquel intervient un tel alvéole.

Cette disposition a pour avantage de conduire à un développé relativement modéré pour l'alvéole, puisque celui-ci se réduit alors à une seule languette élastiquement déformable, mais, si elle est acceptée dans certains pays, il n'en est pas de même dans d'autres, le contact entre un tel alvéole et une broche ne se faisant alors que d'un seul côté de celle-ci.

Dans le brevet américain No US-A-4.386.813, qui d'ailleurs, ne concerne pas un bloc multiprises, c'est la languette élastiquement déformable mise en oeuvre pour la formation d'un alvéole qui, dûment repliée en équerre à cet effet, constitue par elle-même, à son extrémité, un flasque propre à fournir un appui à une broche.

Mais, dans un tel cas, tout le passage du courant se fait par cette seule languette élastiquement déformable, et, de ce point de vue, tout se passe donc comme si l'alvéole se réduisait à celle-ci.

La présente invention a d'une manière générale pour objet une disposition permettant de conserver un développé relativement modéré pour un alvéole tout en assurant son contact avec une broche sur deux côtés opposés de celle-ci.

De manière plus précise, elle a pour objet un bloc multiprises du genre comportant, côte à côte, au moins deux socles de prise de courant dont chacun comporte lui-même, pour l'engagement des broches d'une fiche de prise de courant, au moins deux alvéoles de polarités distinctes, les dits alvéoles étant chacun formés d'au moins une languette élastiquement déformable, qui, issue d'un seul tenant d'une bande de métal commune aux alvéoles de même phase, est, au moins localement, pour coopération avec une broche conformée en goulotte, avec, en regard de la goulotte qu'elle forme, un appui propre à contrebuter une telle broche, ce bloc multiprises étant d'une manière générale caractérisé en ce que l'appui ainsi associé à la languette élastiquement déformable d'un alvéole est formé par un flasque qui, tout en étant distinct de ladite languette élastiquement déformable, est lui aussi d'un seul tenant avec la bande de métal dont elle est elle-même issue, cette languette élastiquement déformable étant issue d'une portion de cette bande de métal dont est parallèle, lorsqu'il est développé à plat, ce flasque.

Autrement dit, au lieu d'une deuxième languette élastiquement déformable, il est prévu, suivant l'invention, en regard de la languette élastiquement déformable que comporte un alvéole, mais indépendamment de celle-ci, pour un passage distinct du courant, un simple flasque, ce flasque pouvant lui-même, si désiré, être contrebuté par le corps isolant au sein duquel l'ensemble est disposé.

Ainsi, un compromis avantageux est réalisé entre l'exigence d'un double contact d'un tel alvéole avec la broche qui y est engagée, sur deux côtés opposés de cette broche, et celle d'un développé minimal pour l'alvéole.

Grâce à ce développé minimal, les deux bandes de métal correspondant chacune respectivement aux deux alvéoles des divers socles de prise de courant peuvent avantageusement, suivant l'invention, être issues d'un même feuillard.

Plus, lorsque, entre ces deux bandes de métal, s'étend une troisième bande de métal à laquelle se raccorde un élément de mise à la terre pour chacun de ces socles de prise de courant, cette troisième bande de métal peut elle-même, suivant l'invention, être avantageusement issue du même feuillard que les deux précédentes.

Outre la minimisation avantageuse des chutes résultant d'une telle disposition, il est avantageusement et économiquement possible, partant d'un même feuillard pour l'ensemble, d'assurer simultanément la découpe de ce feuillard nécessaire à la formation des deux ou trois bandes de métal concernées, à l'aide par exemple d'un outil pas à pas, et ce feuillard présente lui-même avantageusement et économiquement une largeur minimale, au bénéfice du prix de revient de l'ensemble.

Suivant un développement de l'invention, lorsque, chacun des socles de prise de courant comportant un élément de mise à la terre, il est mis en oeuvre une troisième bande de métal, cette troisième bande de métal est propre à recevoir indifféremment, comme élément de mise à la terre, soit une broche, soit des contacts latéraux.

Elle est donc de ce point de vue avantageusement polyvalente, au bénéfice d'une standardisation qui est également favorable au prix de revient de l'ensemble.

Les caractéristiques et avantages de l'invention ressortiront d'ailleurs de la description qui va suivre, à titre d'exemple, en référence aux dessins schématiques annexés sur lesquels :
la figure 1 est une vue en perspective d'un bloc multiprises suivant l'invention ;
la figure 2 en est, à échelle supérieure, une vue partielle en plan, suivant la flèche II de la figure 1 ;
la figure 3 est, en correspondance avec la figure 2, une vue en plan des alvéoles que comporte ce bloc multiprises et des bandes de métal dont sont issus ces alvéoles, avec, entre ces bandes de métal, une bande de métal correspondant aux éléments de mise à la terre qui leur sont associés ;
la figure 4, qui reprend, à échelle supérieure, le détail de la figure 3 repéré par un encart IV sur cette figure 3, est une vue en plan d'un seul des alvéoles du bloc multiprises suivant l'invention, représenté isolément ;
la figure 5 est une vue en coupe transversale de cet alvéole, suivant la ligne V-V de la figure 4 ;
la figure 6 en est une vue en perspective ;
les figures 7, 8 sont, à échelle supérieure, des vues transversales en coupe, suivant respectivement les lignes VII-VII et VIII-VIII de la figure 3, de la bande de métal correspondant aux éléments de mise à la terre, la figure 8 illustrant une forme particulière de réalisation d'un tel élément de mise à la terre ;
la figure 9 est, en correspondance avec la figure 3, une vue en plan illustrant le développé des divers alvéoles concernés ;
la figure 10 est une vue en coupe transversale analogue à celle de la figure 8 et illustrant une autre forme de réalisation pour l'élément de mise à la terre correspondant.

D'une manière générale, et tel qu'illustré par les figures 1 et 2, le bloc multiprises suivant l'invention comporte, côte à côté, au moins deux socles de prise de courant 10 dont chacun comporte lui-même, pour l'engagement des broches d'une fiche de prise de courant non représentée au moins deux alvéoles 11A, 11B de phases distinctes.

En pratique, dans la forme de réalisation représentée, trois socles de prise de courant 10 sont ainsi prévus, ces socles de prise de courant 10 sont alignés les uns avec les autres, et chacun d'eux forme le fond d'un logement 12 que comporte à cet effet en creux un boîtier 13 commun à l'ensemble.

La constitution propre d'un tel boîtier 13 ne relevant pas de la présente invention, elle ne sera pas décrite ici.

Il sera simplement indiqué que, pour laisser un accès à chacun des alvéoles 11A, 11B, ce boîtier 13 présente, au fond du logement 12 correspondant, un puits 14A, 14B.

Dans la forme de réalisation représentée, seuls deux alvéoles 11A, 11B sont prévus pour chacun des socles de prise de courant 10, en étant disposés en diagonale l'un avec l'autre par rapport à la direction générale d'alignement de l'ensemble, et il leur est associé, pour chacun de ces socles de prise de courant 10, un élément de mise à la terre.

Dans la forme de réalisation représentée sur les figures 1 à 8, il s'agit d'une broche 16 qui fait saillie sur le fond du logement 12 correspondant, suivant une disposition en triangle rectangle par rapport aux alvéoles 11A, 11B associés.

De manière connue en soi, les deux alvéoles 11A, 11B de chacun des socles de prise de courant 10 sont chacun formés d'au moins une languette élastiquement déformable 17, et celle-ci est issue d'un seul tenant d'une bande de métal 18A, 18B commune aux alvéoles 11A, 11B de même phase pour l'ensemble des socles de prise de courant 10, la bande 18A pour alvéoles 11A et la bande 18B pour alvéoles 11B.

Les alvéoles 11B et la bande de métal 18B dont ils sont issus relevant de techniques de coupe et de pliage relativement analogues à celles dont relèvent les alvéoles 11A et la bande de métal 18A correspondante, seuls seront décrits en détail ci-après un de ces alvéoles 11A et cette bande de métal 18A.

De manière connue en soi, et ainsi qu'il est mieux visible sur les figures 4 à 6, la languette élastiquement déformable 17 appartenant à un tel alvéole 11A, est, au moins localement, pour coopération avec une broche non représentée, conformée en goulotte.

En pratique, dans la forme de réalisation représentée, cette languette élastiquement déformable 17 comporte, reliés l'un à l'autre en U, deux brins, à savoir un brin 20, qui est sensiblement rectiligne, et par lequel, suivant des dispositions reprises plus en détail ci-après, elle se raccorde à la bande de métal 18A, en étant portée en porte-à-faux par celle-ci, et un brin 21, qui a une configuration en S, et dont l'extrémité libre forme, précisément, sous la référence 22, la goulotte précédemment mentionnée.

Globalement, la languette élastiquement déformable 17 appartient à une surface cylindrique de génératrices perpendiculaires à la bande de métal 18A dont elle est issue, et, pour faciliter l'introduction d'une broche dans l'alvéole 11A auquel elle appartient, la goulotte 22 qu'elle forme est évasée à son extrémité opposée à ladite bande de métal 18A.

De manière connue en soi, en regard de la goulotte 22 que forme ainsi la languette élastiquement déformable 17 d'un alvéole 11A, il est prévu un appui propre à contrebuter une broche lorsqu'une telle broche est engagée dans un tel alvéole.

Suivant l'invention, cet appui est formé par un flasque 23 qui, tout en étant distinct de la languette élastiquement déforamble 17, est lui aussi d'un seul tenant avec la bande de métal 18A dont cette languette élastiquement déformable 17 est elle-même issue.

Dans la définition de l'alvéole 11A, et, donc, dans le passage correspondant du courant, ce flasque 23 intervient indépendamment de la languette élastiquement déformable 17, en parallèle par rapport à celle-ci.

Dans la forme de réalisation représentée, il est plat.

Quoi qu'il en soit, ce flasque 23 est en pratique globalement d'équerre avec la bande de métal 18A dont il est issu, et il s'étend donc sensiblement parallèlement aux génératrices de la surface cylindrique à laquelle appartient la languette élastiquement déformable 17 à laquelle il est associé.

En pratique, également, ce flasque 23 se raccorde à la bande de métal 18A par celui des bords de celle-ci qui est le plus proche de la languette élastiquement déformable 17 à laquelle il est associé.

Par rapport à l'ensemble, ce bord est le bord le plus extérieur.

Autrement dit, alors que la concavité de la goulotte 22 que forme la languette élastiquement déformable 17 d'un alvéole 11A est tournée du côté du plan longitudinal médian de l'ensemble, matérialisé par exemple par le plan longitudinal médian du boîtier 13, le bord de la bande de métal 18A dont est issu le flasque 23 associé à cette languette élastiquement déformable 17 en est le bord tourné du côté opposé à ce plan longitudinal médian.

En pratique, la languette élastiquement déformable 17 est issue d'une portion 25 de la bande de métal 18A dont est parallèle, lorsqu' il est développé à plat, figure 9, le flasque 23 correspondant.

Au droit de ce flasque 23, la languette élastiquement déformable 17 présente, du côté de son point d'attache à la bande de métal 18A, à la racine du brin 20 par lequel elle se raccord à celle-ci, un décrochement 26 propre à une imbrication relative dudit flasque 23 et de ladite languette élastiquement déformable 17 lorsque, tel qu'illustré par la figure 9, l'ensemble est développé à plat.

De ce décrochement 26, qui se traduit par une réduction de la hauteur de la languette élastiquement déformable 17 à sa racine, il résulte, corollairement, une augmentation de la capacité de déformation élastique de cell-ci.

Dans la forme de réalisation représentée, et dans le même but de faciliter l'introduction d'une broche que l'évasement que présente à son extrémité correspondante la goulotte 22 que forme la languette élastiquement déformable 17 d'un alvéole 11A, le bord libre du flasque 23 associé à cette languette élastiquement déformable 17 présente, au moins localement, par exemple par matriçage, un chanfrein 27.

En pratique, dans la forme de réalisation représentée, la bande de métal 18A dont sont issus une telle languette élastiquement déformable 17 et un tel flasque 23 présente, localement, à la racine de ce flasque 23, un contour en trapèze 28, ledit flasque 23 se raccordant à ladite band 18A par la petite base de ce trapèze tandis que la portion 25 de ladite bande de métal 18A à laquelle se raccorde ladite languette élastiquement déformable 17 est, elle, issue d'un côté dudit trapèze.

En pratique, également, pour le flasque 23 externe, le contour en trapèze 28 est tronqué.

En pratique, enfin, à la racine de la languette élastiquement déformable 17, la bande de métal 18A forme, latéralement, du côté de ladite languette élastiquement déformable 17 opposé au flasque 23 qui lui est associé, et en alternance, longitudinalement, avec le contour en trapèze 28 correspondant, une oreille 30.

Lorsque, figure 9, l'ensemble est développé à plat, le bord libre de cette oreille 30 est dans l'alignement de celui de la languette élastiquement déformable 17.

Les dispositions précédentes se répètent successivement le long de la bande de métal 18A, suivant le pas des socles de prise de courant 10.

Ainsi, cette bande de métal 18A présente, dans la forme de réalisation représentée, trois oreilles 30.

Mais, seule l'une d'elles est active, celle située à son extrémité, et elle est mise en oeuvre pour assurer son raccordement, tel que schématisé en traits interrompus à la figure 3, à l'un, 31A, des conducteurs du câble 32 assurant la desserte de l'ensemble.

Tel qu'indiqué ci-dessus, et abstraction faite de différences locales mineures de découpe, qu'il est inutile de détailler ici, les alvéoles 11B et la bande de métal 18B à laquelle ils correspondent ont une constitution de même type que celle des alvéoles 11A et de la bande de métal 18A précédents.

Suivant, donc, des disposition globalement semblables aux précédentes, chacun de ces alvéoles 11B est formé d'une languette élastiquement déformable 17 et d'un flasque 23, l'un et l'autre étant issus d'un seul tenant de la bande de métal 18B, celle-ci présente, localement, à la racine d'un tel flasque 23, un contour en trapèze 28, en alternance avec une oreille 30, et ces dispositions se répètent successivement suivant le pas des socles de prise de courant.

Comme précédemment, également, seule l'une des oreilles 30 que comporte ainsi cette bande de métal 18B est active, pour son raccordement à un autre, 31B, des conducteurs du câble 32.

En pratique, d'une bande de métal 18A, 18B à l'autre, les flasques 23 sont dos à dos, tandis que les concavités des goulottes 22 que forment les languettes élastiquement déformables 17 auxquelles ils sont associés sont, elles, tournées l'une vers l'autre.

Mais, conjointement, et pour des raisons qui apparaîtront ci-après, les contours en trapèze 28 que présentent ces bandes de métal 18A, 18B sont décalés longitudinalement les uns par rapport aux autres d'une de ces bandes de métal 18A, 18B à l'autre.

En pratique, entre les deux bandes de métal 18A, 18B correspondant ainsi chacune respectivement aux alvéoles 11A, 11B des divers socles de prise de courant 10 s'étend une troisième bande de métal 18C à laquelle se raccorde, suivant un pas analogue au précédent, l'élément de mise à la terre, en l'espèce la broche 16, associé aux alvéoles 11A, 11B de ces socles de prise de courant 10.

Cette bande de métal 18C, qui s'étend en pratique en ligne brisée, en étant imbriquée dans l'une et l'autre des bandes de métal 18A, 18B, comporte donc, de place en place, suivant le pas des socles de prise de courant 10, pour le support des broches 16, des semelles 34, à raison d'une par broche 16, et donc d'une par socle de prise de courant 10.

Dans la forme de réalisation représentée, chacune de ces semelles a globalement un contour triangulaire, elle se raccorde par deux angles opposés à la partie courante de la bande de métal 18C correspondante, dont elle forme un élargissement local, et son angle opposé au précédent est abattu par un chanfrein.

En pratique, toutes les semelles 34 que présente ainsi la bande de métal 18C sont latéralement dirigées d'un même côté de celle-ci, et, en l'espèce, du côté de la bande de métal 18B correspondant aux alvéoles 11B.

Chacune de ces semelles 34 comporte, systématiquement, sensiblement au sommet d'un triangle homothétique à celui de son contour, un trou hexagonal 35, un trou circulaire 36, d'amplitude plus faible que le précédent, et, en oblique, sensiblement à 45° par rapport au plan général médian de l'ensemble, un bossage 37 venu, en pratique, d'un simple crevé de la bande de métal 18C concernée.

Tel qu'illustré par la figure 8, le trou hexagonal 35 est propre à la mise en place d'une broche 16, par simple rivetage de la base de celle-ci.

En variante, figure 10, il peut être substitué à une telle broche 16 des contacts latéraux 16ʹ propres à venir en saillie dans le logement 12 correspondant du boîtier 13, le long de deux génératrices opposées d'un tel logement 12.

Dans un tel cas, ces contacts latéraux 16ʹ forment les ailes d'une même pièce en U 39, et, pour la fixation de celle-ci, qui se fait par exemple par un rivet 40, c'est le trou circulaire 36 de la semelle 34 concernée qui est alors utilisé.

Conjointement, et ainsi qu'il est aisé de le comprendre, le bossage 37 d'une telle semelle 34 assure avantageusement un blocage en rotation d'une telle pièce 39 autour de son rivet 40.

Ainsi, en présentant systématiquement, en attente, pour chaque socle de prise de courant 10, deux trous 35, 36 distincts, qui sont en pratique de contour et d'emprise différents, la bande de métal 18C est avantageusement polyvalente.

Quoi qu'il soit, la bande de métal 18C comporte également, de place en place, au même pas que précédemment, des oreilles 42, qui en forment chacune un élargissement local, et dont une seule, celle située à son extrémité, est active, pour son raccordement à un troisième conducteur, 31C, du câble 32.

En pratique, les bandes de métal 18A, 18B correspondant aux alvéoles 11A, 11B étant disposées chacune respectivement de part et d'autre de la bande de métal 18C correspondant aux broches 16 ou aux contacts latéraux 16ʹ elles sont chacune imbriquées par leurs contours en trapèze 28 respectifs avec cette bande de métal 18C.

Autrement dit, elles sont chacune imbriquées avec une bande de métal voisine, qui est ici la bande de métal 18C.

Ainsi qu'il est aisé de le comprendre, cette imbrication se trouve facilitée par le décalage que présentent longitudinalement de l'une à l'autre leurs contours en trapèze 28.

Quoi qu'il en soit, il résulte de cette imbrication que, tel que schématisé en traits interrompus sur la figure 9, les deux bandes de métal 18A, 18B, avec leurs languettes 17, leurs flaques 23 et leurs oreilles latérales 30, peuvent avantageusement être issues, suivant l'invention, d'un même feuillard 43, avec, entre elles, également issue de ce feuillard 43, la bande de métal 18C, et que ce feuillard 43 ne présente transversalement qu'une largeur relativement réduite.

La figure 9, qui correspond à un dévelopé à plat des languettes élastiquement déformables 17 et des flasques 23, illustre la découpe à appliquer à un tel feuillard 43.

Bien entendu, l'imbrication relative entre les diverses bandes de métal 18A, 18B, 18C ainsi mises en oeuvre laisse subsister entre elles l'espace nécessaire à leur isolement, et, suivant des dispositions, qui, usuelles, en la matière, et ne relevant pas de la présente invention, ne seront pas décrites ici, ces bandes de métal 18A, 18B, 18C sont chacune convenablement assujetties au boîtier 13, en étant par exemple prises entre deux coquilles constitutives de celui-ci.

Bien entendu, également, la présente invention ne se limite pas à la forme de réalisation décrite et représentée, mais englobe toute variante d'exécution.

En particulier, le nombre de socles de prise de courant mis en oeuvre, qui est au moins égal à deux, est en pratique indifférent.

De même, chacun de ces socles pourrait comporter un nombre d'alvéoles supérieur à deux et/ou ne pas comporter d'élément de mise à la terre.

Dans ce cas, l'imbrication relative des bandes de métal correspondant à ces alvéoles se fait directement de l'une à l'autre de celles-ci.

En outre, si, dans la forme de réalisation représentée, le flasque assurant suivant l'invention un appui rigide à une broche est globalement plat, il va de soi que l'on ne sortirait pas du cadre de la présente invention en lui donnant une autre configuration, et, par exemple, en le conformant lui aussi plus ou moins en goulotte.

## Revendications

1. Bloc multiprises, du genre comportant, côte à côte, au moins deux socles de prise de courant (10) dont chacun comporte lui-même, pour l'engagement des broches d'une fiche de prise de courant, au moins deux alvéoles (11A,11B) de phases distinctes, lesdits alvéoles (11A, 11B) étant chacun formés d'au moins une languette élastiquement déformable (17), qui, issue d'un seul tenant d'une bande de métal (18A,18B) commune aux alvéoles de même phases, est, au moins localement, pour coopération avec une broche, conformée en goulotte, avec, en regard de la goulotte (22) qu'elle forme, un appui propre à contrebuter une telle broche, caractérisé en ce que l'appui ainsi associé à la languette élastiquement déformable (17) d'un alvéole (11A,11B) est formé par un flasque (23), qui, tout en étant distinct de ladite languette élastiquement déformable (17), est lui aussi d'un seul tenant avec la bande de métal (18A,18B) dont elle est elle-même issue, cette languette élastiquement déformable (17) étant issue d'une portion (25) de cette bande de métal (18A,18B) dont est parallèle, lorsqu'il est développé à plat, ce flasque (23).

2. Bloc multiprises suivant la revendication 1, caractérisé en ce que ledit flasque (23) est d'équerre avec la bande de métal (18A,18B) dont il est issu.

3. Bloc multiprises suivant l'une quelconque des revendications 1,2, caractérisé en ce que ledit flasque (23) se raccorde à la bande de métal (18A,18B) dont il est issu par celui des bords de ladite bande de métal (18A, 18B) qui est le plus proche de la languette élastiquement déformable (17) à laquelle il est associé.

4. Bloc multiprises suivant la revendication 3, caractérisé en ce que, au droit du flasque (23) qui lui est associé, la languette élastiquement déformable (17) présente, du côté de son point d'attache à la bande de métal (18A,18B) dont elle est issue, un décrochement (26) propre à une imbrication relative dudit flasque (23) et de ladite languette élastiquement déformable (17) lorsque l'ensemble est développé à plat.

5. Bloc multiprises suivant l'une quelconque des revendications 1 à 4, caractérisé en ce que la bande de métal (18A,18B) dont sont issus la languette élastiquement déformable (17) et le flasque (23) associé à celle-ci présente localement un contour en trapèze (28), éventuellement tronqué, à la petite base duquel se raccorde ledit flasque (23) tandis que ladite languette élastiquement déformable (17) se raccorde à une portion (25) de ladite bande de métal (18A,18B) issue d'un côté dudit trapèze, et, par ledit trapèze, ladite bande de métal (18A,18B) est imbriquée avec une bande de métal (18C) voisine.

6. Bloc multiprises suivant l'une quelconque des revendications 1 à 5, caractérisé en ce que, à la racine de la languette élastiquement déformable (17) d'un alvéole (11A,11B), la bande de métal (18A,18B) dont est issue celle-ci forme, latéralement, du côté de ladite languette élastiquement déformable (17) opposé au flasque (23) qui lui est associé, une oreille (30).

7. Bloc multiprises suivant l'une quelconque des revendications 1 à 6, caractérisé en ce que le bord libre du flasque (23) associé à la languette élastiquement déformable (17) d'un alvéole (11A,11B) présente, au moins localement, un chanfrein (27).

8. Bloc multiprises suivant l'une quelconque des revendications 1 à 7, caractérisé en ce que les deux bandes de métal (18A,18B) correspondant chacune respectivement aux deux alvéoles (11A,11B) sont issues d'un même feuillard (43).

9. Bloc multiprises suivant l'une quelconque des revendications 1 à 8, caractérisé en ce que, entre les deux bandes de métal (18A,18B) correspondant chacune respectivement aux deux alvéoles (11A,11B), s'étend une troisième bande de métal (18C) à laquelle se raccorde un élément de mise à la terre (16,16') associé auxdits alvéoles (11A,11B).

10. Bloc multiprises suivant la revendication 9, caractérisé en ce que ladite troisième bande de métal (18C) s'étend en ligne brisée, en étant imbriquée dans l'une et l'autre des deux autres.

11. Bloc multiprises suivant l'une quelconque des revendications 9,10, caractérisé en ce que ladite troisième bande de métal (18C) forme localement, pour chaque socle de prise de courant (10), une oreille (42).

12. Bloc multiprises suivant l'une quelconque des revendications 9 à 11, caractérisé en ce que ladite troisième bande de métal (18C) est propre à recevoir indifféremment, comme élément de mise à la terre, soit une broche (16) soit des contacts latéraux (16').

13. Bloc multiprises suivant la revendication 12, caractérisé en ce que, pour chaque socle de prise de courant (10), ladite troisième bande de métal (18C) comporte deux trous (35,36) distincts.

14. Bloc multiprises suivant l'une quelconque des revendications 12,13, caractérisé en ce que, pour chaque socle de prise de courant (10), ladite troisième bande de métal (18C) comporte un bossage (37).

15. Bloc multiprises suivant l'une quelconque des revendications 9 à 14, caractérisé en ce que ladite troisième bande de métal (18C) est issue du même feuillard (43) que les deux autres.

## Claims

1. A multi-connection block of the type comprising, in side-by-side relationship, at least two current connection sockets (10), each of which itself arises at least two openings (11A, 11B) of different phases, for engagement of the pins of a current connection plug, said openings (11A, 11B) each being formed by at least one resiliently deformable tongue portion (17) which, produced in one piece from a metal strip (18A, 18B) which is common to the openings of the same phase is at least locally shaped as a channel, for cooperating with a pin, with, facing the channel (22) that it forms, a support means for bearing against such a pin, characterised in that the support means which is thus associated with the resiliently deformable tongue portion (17) of an opening (11A, 11B) is formed by a plate portion (23) which, while being separate from said resiliently deformable tongue portion (17), is also in one piece with the metal strip (18A, 18B) from which it is itself produced, said resiliently deformable tongue portion (17) being produced from a portion (25) of said metal strip (18A, 18B) with which said plate portion (23) is parallel when it is developed in the flat condition.

2. A multi-connection block according to claim 1 characterised in that said plate portion (23) is at right angles to the metal strip (18A, 18B) from which it is produced.

3. A multi-connection block according to either one of claims 1 and 2 characterised in that said plate portion (23) is connected to the metal strip (18A, 18B) from which it is produced by that one of the edges of said metal strip (18A, 18B) which is closest to the resiliently deformable tongue portion (17) with which the plate portion is associated.

4. A multi-connection block according to claim 3 characterised in that, in line with the plate portion (23) which is associated therewith, the resiliently deformable tongue portion (17), at the side of its point of attachment to the metal strip (18A, 18B) from which it is produced, has an aperture (26) suitable for relative interengagement of said plate portion (23) and said resiliently deformable tongue portion (17) when the assembly is developed in the flat condition.

5. A multi-connection block according to any one of claims 1 to 4 characterised in that the metal strip (18A, 18B) from which the resiliently deformable tongue portion (17) and the plate portion (23) associated with the tongue portion are produced locally has a contour (28) in the form of a possibly truncated trapesium, to the small base of which said plate portion (23) is connected while said resiliently deformable tongue portion (17) is connected to a portion (25) of said metal strip (18A, 18B) which is produced from one side of said trapezium and, by way of said trapezium, said metal strip (1A, 18B) is in mutually overlapping relationship with an adjacent metal strip (18C).

6. A multi-connection block according to any one of claims 1 to 5 characterised in that, at the root of the resiliently deformable tongue portion (17) of an opening (11A, 11B), the metal strip (18A, 18B) from which the tongue portion is produced laterally forms a lug (30) on the side of said resiliently deformable tongue portion (17), which is opposite to the plate portion (23) which is associated therewith.

7. A multi-connection block according to any one of claims 1 to 6 characterised in that the free edge of the plate portion (23) which is associated with the resiliently deformable tongue portion (17) of an opening (11A, 11B) has at least locally a chamfer (27).

8. A multi-connection block according to any one of claims 1 to 7 characterised in that the two metal strips (1A, 18B) each respectively corresponding to the two openings (11A, 11B) are produced from the same piece (43) of strip material.

9. A multi-connection block according to any one of claims 1 to 8 characterised in that extending between the two metal strips (1A, 18B) which each respectively correspond to the two openings (11A, 11B) is a third metal strip (18C) to which there is connected an earthing element (16, 16') which is associated with said openings (11A, 11B0.

10. A multi-connection block according to claim 9 characterised in that said third metal strip (18C) extends in a jagged-line configuration, being engaged into each of the other two.

11. A multi-connection block according to either one of claims 9 and 10 characterised in that said third metal strip (18C) locally forms a lug (42) for each current connection socket (10).

12. A multi-connection block according to any one of claims 9 to 11 characterised in that said third metal strip (18C) is capable of receiving either a pin (16) or lateral contacts (16') as an earthing element.

13. A multi-connection block according to claim 12 characterised in that said third metal strip (18C) comprises two separate holes (35, 36) for each current connection socket (10).

14. A multi-connection socket according to either one of claims 12 and 13 characterised in that said third metal strip (18C) comprises a boss (37) for each current connection socket (10).

15. A multi-connection block according to any one of claims 9 to 14 characterised in that said third metal strip (18C) is produced from the same piece (43) of strip material as the other two.

## Patentansprüche

1. Mehrfach-Anschlußblock mit mindestens zwei nebeneinanderliegenden Stromanschlußsockeln (10), deren jeder seinerseits für die Einführung der Stifte eines Stromanschlußsteckers mindestens zwei Buchsen (11A, 11B) mit verschiedenen Phasen umfaßt, die jeweils aus mindestens einer elastisch verformbaren Lamelle (17) geformt sind, die einstückig aus einem Metallband (18A, 18B) hervorgeht, das den Buchsen derselben Phase gemeinsam ist, und mindestens örtlich zum Zusammenwirken mit einem Stift als Rinne (22) geformt ist, gegenüber welcher eine Stütze vorgesehen ist, die einen solchen Stift abstützen kann, dadurch gekennzeichnet, daß die auf diese Weise der elastisch verformbaren Lamelle (17) einer Buchse (11A, 11B) zugeordnete Stütze aus einer Wange (23) geformt ist, die, indem sie von der elastisch verformbaren Lamelle (17) getrennt ist, ebenfalls aus einem Stück mit dem Metallband (18A, 18B) besteht, aus dem sie ihrerseits hervorgeht, wobei diese elastisch verformbare Lamelle (17) aus einem Teil (25) dieses Metallbands (18A, 18B) hervorgeht, zudem diese Wange (23), wenn sie flach entwickelt ist, parallel ist.

2. Mehrfach-Anschlußblock nach Anspruch 1, dadurch gekennzeichnet, daß die Wange (23) zu dem Metallband (18A, 18B), aus dem sie hervorgeht, rechtwinklig ist.

3. Mehrfach-Anschlußblock nach einem der Ansprüche 1, 2, dadurch gekennzeichnet, daß die Wange (23) an das Metallband (18A, 18B), aus dem sie hervorgeht, über denjenigen der Ränder des Metallbands (18A, 18B) anschließt, der der elastisch verformbaren Lamelle (17), der sie zugeordnet ist, am nächsten ist.

4. Mehrfach-Anschlußblock nach Anspruch 3, dadurch gekennzeichnet, daß die elastisch verformbare Lamelle (17) in der Höhe der ihr zugeordneten Wange (23) auf der Seite ihres Verbindungspunkts mit dem Metallband (18A, 18B), aus dem sie hervorgeht, eine Zurückversetzung (26) aufweist, die eine Verzahnung zwischen der Wange (23) und der elastisch verformbaren Lamelle (17) gestattet, wenn die Einheit flach entwickelt ist.

5. Mehrfach-Anschlußblock nach einem der Ansprüche 1 bis 4, dadurch gekennzeichnet, daß das Metallband (18A, 18B) aus dem die elastisch verformbare Lamelle (17) und die ihr zugeordnete Wange (23) hervorgeht, örtlich einen trapezförmigen, gegebenenfalls abgestumpften Umriß (28) besitzt, an dessen kleiner Basis die Wange (23) anschließt, während die elastisch verformbare Lamelle (17) an einen Teil (25) des Metallbands (18A, 18B) anschließt, der aus einer Seite des Trapezes hervorgeht, wobei das Metallband (18A, 18B) über dieses Trapez mit einem benachbarten Metallband (18C) verzahnt ist.

6. Mehrfach-Anschlußblock nach einem der Ansprüche 1 bis 5, dadurch gekennzeichnet, daß an der Wurzel der elastisch verformbaren Lamelle (17) einer Buchse (11A, 11B) das Metallband (18A, 18B), aus dem diese hervorgeht, seitlich auf der Seite der elastisch verformbaren Lamelle (17), die der ihr zugeordneten Wange (23) entgegengesetzt ist, ein Ohr (30) besitzt.

7. Mehrfach-Anschlußblock nach einem der Ansprüche 1 bis 6, dadurch gekennzeichnet, daß der freie Rand der der elastisch verformbaren Lamelle (17) einer Buchse (11A, 11B) zugeordneten Wange (23) wenigstens örtlich eine Abschrägung (27) aufweist.

8. Mehrfach-Anschlußblock nach einem der Ansprüche 1 bis 7, dadurch gekennzeichnet, daß die beiden Metallbänder (18A, 18B), die jeder der beiden Buchsen (11A, 11B) entsprechen, aus einem gemeinsamen Blech (43) hervorgehen.

9. Mehrfach-Anschlußblock nach einem der Ansprüche 1 bis 8, dadurch gekennzeichnet, daß sich zwischen den beiden Metallbändern (18A, 18B), die jeweils den beiden Buchsen (11A, 11B) entsprechen, ein drittes Metallband (18C) erstreckt, an welches ein den Buchsen (11A, 11B) zugeordnetes Erdanschlußelement (16, 16') anschließt.

10. Mehrfach-Anschlußblock nach Anspruch 9, dadurch gekennzeichnet, daß das dritte Metallband (18C) sich in einer gebrochenen Linie erstreckt, indem es mit dem einen und dem anderen der beiden anderen verzahnt ist.

11. Mehrfach-Anschlußblock nach einem der Ansprüche 9, 10, dadurch gekennzeichnet, daß das dritte Metallband (18C) örtlich für jeden Stromanschlußsockel (10) ein Ohr (42) bildet.

12. Mehrfach-Anschlußblock nach einem der Ansprüche 9 bis 11, dadurch gekennzeichnet, daß das dritte Metallband (18C) als Erdungselement ohne Unterschied entweder einen Stift (16) oder seitliche Kontakte (16') aufnehmen kann.

13. Mehrfach-Anschlußblock nach Anspruch 12, dadurch gekennzeichnet, daß das dritte Metallband (18C) für jeden Stromanschlußsockel (10) zwei getrennte Löcher (35, 36) besitzt.

14. Mehrfach-Anschlußblock nach einem der Ansprüche 12, 13, dadurch gekennzeichnet, daß das dritte Metallband (18C) für jeden Stromanschlußsockel (10) eine Erhebung (37) besitzt.

15. Mehrfach-Anschlußblock nach einem der Ansprüche 9 bis 14, dadurch gekennzeichnet, daß das dritte Metallband (18C) aus demselben Blech (43) wie die beiden anderen hervorgeht.
